# EUROPÄISCHE PATENTSCHRIFT

(11) **EP 0 328 917 B1**
(45) Veröffentlichungstag und Bekanntmachung des Hinweises auf die Patenterteilung: **28.11.1990**
(21) Anmeldenummer: 89101415.1
(22) Anmeldetag: 27.01.1989
(51) Int. Cl.: E05F 3/10, E05F 3/12

(54) **Türschliesser**
Door closer
Ferme-porte

(30) Priorität: 13.02.1988 DE 8801898 U
(43) Veröffentlichungstag der Anmeldung: 23.08.1989
(73) Patentinhaber: Gretsch Unitas GmbH Baubeschläge, D-71252 Ditzingen (DE)
(72) Erfinder: Schröder, Gerhard, D-7533 Tiefenbronn (DE); Mauckner, Dieter, D-7250 Leonberg (DE)
(74) Vertreter: Schmid, Berthold, Dipl.-Ing.

(56) Entgegenhaltungen:
- DE-A- 1 759 450
- DE-B- 1 149 271
- US-A- 1 965 805

## Beschreibung

Die Erfindung bezieht sich auf einen Türschließer der im Oberbegriff des Anspruchs 1 beschriebenen Art. Solche Türschließer sind inden verschiedensten Ausführungen sowohl als Bodentürschließer als auch als Obentürschließer bekannt. In der Regel sind sie mit einer Hydraulikflüssigkeit gefüllt, die beim Verschieben des Dämpfungskolbens von einem Zylinderraum in den anderen strömt. Bewegt sich der Dämpfungskolben in Gegenrichtung, so erfolgt auch die Strömung in umgekehrtem Sinne. Bei einem Bodentürschließer wir die Tür mit dem Drehglied fest verbunden, während bei einem Obentürschließer mit dem Drehglied ein Gestänge gekuppelt ist, das die Verbindung von dem an der Tür befestigten Türschließer mit einem festen Türrahmen herstellt.

Da die Bewegung des Dämpfungskolbens über eine Drehbewegung der Tür erzeugt und letztere mitunter sehr rasch geöffnet wird, muß die Hydraulikflüssigkeit beim Öffnen der Tür sehr schnell vom einen in den anderen Zylinderraum, genau gesagt, vom hinteren in den vorderen Hydraulikraum strömen können. Dabei wird dann in bekannter Weise die Rückstell-Druckfeder oder -Druckfedern gespannt. Wenn eine Feststellvorrichtung für die geöffnete Tür fehlt oder sie noch nicht in Tätigkeit gesetzt ist, drückt die Tückstell-Druckfeder den Kolben wieder in seine Ausgangslage zurück. Nunmehr muß das Hydraulikmedium vom vorderen Hydraulikraum zum hinteren Hydraulikraum strömen. Damit die Schließbewegung langsam vonstatten geht, muß das Hydraulikmedium hierbei einen anderen Strömungsweg nehmen. In diesem Strömungsweg oder gegebenenfalls auch mehreren Strömungswegen befindet sich ein bzw. je ein Drosselorgan, vorzugsweise Drosselventil. Dies führt in der angestrebten Weise zu einem langsamen Schließen der Tür. Kurz bevor die Tür ganz geschlossen ist, muß die gedrosselte Rückströmung des Hydraulikmediums durch ein ungedrosseltes Strömen ersetzt werden. In dieser Schließendbewegung muß nämlich die Türfalle betätigt werden, und dies ist nur bei zumindest nahezu ungedrosselter Strömung möglich, bei welcher sich die volle Kraft der Rückstell-Druckfeder oder -Druckfedern auswirken kann.

Weil es im vorliegenden Falle auf die gedrosselte Strömung sowie die Ausbildung der Drosselkanäle und Drosselventile im einzelnen nicht ankommt, diese vielmehr von bekannter Art sein können, wird auf eine Darstellung und genaue Beschreibung der Drosseleinrichtung verzichtet. Die Drosselventile und ihre zugehörigen Kanäle können beispielsweise in der durch das DE-GM 8 526 660 bekannten Weise vorgesehen werden.

Wenn ein Benutzer eine geöffnete Tür mit Gewalt zudrückt, er also einen schnelleren Bewegungsablauf als er durch die Drosseleinrichtungen vorgegeben ist herbeiführen will, so muß durch das Uberströmventil der Überdruck im vorderen Hydraulikraum abgebaut werden. Damit wird gleichzeitig ein ungedämpfter Strömungsweg freigegeben.

Durch die DE-A 1 759 450 ist ein gattungsgemäßer Türschließer bekannt geworden. Am Gehäuseboden dieses Türschließers ist ein Auflaufglied angebracht, welches sich im Bewegungsbereich der Schließ-Endbewegung des Verschlußorgans des Überströmventils befindet. Aufgrund dessen ist das in Schließrichtung federbelastete Verschlußorgan des Überströmventils bei geschlosener Tür sowie während der Schließendbewegung offen. Es liegt dann am Auflaufglied an. Bei offener Tür sowie während der übrigen Schließbewegung der letzteren wird das Verschlußorgan von seiner Belastungsfeder in der geschlossenen Stellung gehalten. Daraus folgt, daß dieses Überströmventil ein lediglich in einer Richtung durchströmbares, in der Art eines Rückschlagventils wirksames Ventil ist. Ihm kommt demnach nur während der Schließ-Endbewegung eine besondere Bedeutung zu.

Eine mit einem Türschließer ausgestattete Tür wird nicht selten gewaltsam geöffnet. Hierbei muß dann das Druckmedium möglichst rasch vom hinteren in den vorderen Hydraulikraum überströmen. Durch das Überströmventil kann das Medium allerdings nicht hindurchfließen, weil dieses kurz nach Beginn der Dreh-Öffnungsbewegung seine geschlossene Stellung einnimmt.

Die Aufgabe der Erfindung besteht darin, einen Türschließer der gattungsgemäßen Art weiterzubilden, daß er ohne besonderen baulichen Aufwand und Platzbedarf das rasche Überströmen des Hydraulikmediums beim plötzlichen gewaltsamen Öffnen der Tür gestattet.

Zur Lösung dieser Aufgabe wird erfindungsgemäß vorgeschlagen, daß der Türschließer gemäß dem Oberbegriff des Anspruchs 1 entsprechend dem kennzeichnenden Teil dieses Anspruchs ausgebildet ist. Das Überströmventil dieses Türschließers kann gegenüber demjenigen der vorbekannten Konstruktion noch eine zusätzliche Aufgabe übernehmen, d.h. es kann zwei getrennte Funktionen ausüben. Zum einen öffnet es während der Schließ- Endbewegung, um dadurch die volle Kraft der Schließfeder oder -federn voll zur Geltung kommen zu lassen. Andererseits ist es aber auch fähig, bei einem plötzlichen weiteren Öffnen der schon etwas geöffneten Tür ohne Mithilfe des Auflaufglieds und entgegen der Wirkung seiner Schließfeder allein aufgrund der Druckverhältnisse in die Offenstellung zu gehen und dadurch das rasche Überströmen des hydraulischen Mediums vom hinteren in den vorderen Hydraulikraum zu gestatten. Man erreich dieses Öffnen des Überströmventils mit Hilfe des Überströmkanals. Über diesen kann sich nämlich der beim gewaltsamen Öffnen der Tür im hinteren Hydraulikraum schlagartig erhöhende hydraulische Druck zum schließseitigen Ende des Verschlußorgans des Überströmventils hin ausbreiten und dieses dann gegen den Widerstand der Belastungsfeder in die Öffnungsstellung verschieben. Sobald dieser starke Überdruck entfällt oder soweit zurückgegangen ist, daß die Kraft der Schließfeder überwiegt, kehrt das Verschlußorgan des Überströmventils bei entsprechender Offenstellung der Tür in die Schließlage zurück.

Dieses Überströmventil ist trotzdem von einfacher Bauart und damit sehr robust. Es kann auch verhältnismäßig kompakt gebaut werden. Während der Schließ-Endbewegung, der Anfangs-Öffnungsbewegung sowie der normalen Schließbewegung des Türschließers mit Hilfe der Rückstelldruckfeder oder -federn ist die Wirkungsweise des Überströmventils vergleichbar mit derjenigen der DE-A 1 759 450. Außerdem kann man auch bei diesem Türschließer das Auflaufglied abgedichtet verschieb- und festsetzbar im Gehäuseboden lagern, so daß sich der Winkel für die Schließ-Endbewegung der Tür einstellen läßt.

Eine weitere Ausgestaltung der Erfindung kennzeichnet sich dadurch, daß das Auflaufglied bei geschlossener Tür den Ventilsitz des Überströmventils, insbesondere mit einem im Querschnitt reduzierten Auflaufende durchsetzt. Das Auflaufglied ist zweckmäßigerweise konzentrisch zum Verschlußorgan des Überströmventils angeordnet.

Eine Weiterbildung der Erfindung sieht vor, daß das Auflaufglied an seinem vom Uberströmventil abgewandten Ende einen in eine Steuernut eines Einstellglieds eingreifenden Ansatz aufweist, wobei die Steuernut eine Verstellbewegung des Einstellglieds in eine Verschiebebewegung des Auflaufglieds umsetzt. Dabei verläuft diese Verschiebebewegung in gleicher Richtung wie diejenige des Ventil-Verschlußorgans. Durch Drehen in der einen Richtung erreicht man ein Verschieben des Auflaufglieds gegen das Steuerventil hin und bei gegenläufiger Drehbewegung vom Steuerventil weg. Auf diese Weise läßt sich, wie gesagt, in vorteilhafter Weise der Zeitpunkt verändern, ab welchem die ungedrosselte Schließ-Endbewegung der Tür beginnt. Dieser Wert ist bei den bekannten Ausführungen als fester Wert vorgegeben.

Eine besonders bevorzugte Ausführungsform der Erfindung ist dadurch gekennzeichnet, daß das Einstellglied ein im Gehäuseboden gelagertes Drehglied ist, dessen Drehachse parallel zur Längsachse des im wesentlichen bolzenartigen Ausflaufglieds verläuft, wobei das Einstellglied mit einer schraubenförmigen Steuernut versehen ist, in welche ein verdickter Kopf eines Steueransatzes des Einstellglieds eingreift. Der Steueransatz kann beispielsweise aus diesem verdickten Kopf und einem insbesondere zentrischen Haltestift bestehen.

Eine weitere Variante der Erfindung besteht darin, daß das Einstellglied mit einer von außen zugänglichen Aufnahme für ein Verstellwerkzeug, insbesondere mit einem Schraubendreherschlitz, versehen ist. Damit kann die Schließ-Endbewegung der Tür von jedem Käufer dieses Türschließers leicht selbst einreguliert werden.

Weitere Ausgestaltungen und Vorteile dieses Türschließers ergeben sich aus den Ansprüchen sowie der nachstehenden Beschreibung eines Ausführungsbeispiels.

Die Zeichnung zeigt ein solches Ausführungsbeispiel der Erfindung. Hierbei stellen dar:
Fig. 1: Einen Längsschnitt durch den Türschließer senkrecht zur Ritzeldrehachse,
Fig. 2: in vergrößertem Maßstab weitere Details des linken Endes der Fig. 1 im Schnitt.

Beim Ausführungsbeispiel handelt es sich um einen Obentürschließer, jedoch ist die Erfindung hierauf nicht beschränkt. In einem Zylindergehäuse 1 sind ein Dämpfungskolben 2 und ein Federkolben 3 im Sinne des Doppelpfeils 4 hin- und herverschiebbar. Sie sind über eine Kolbenstange 5 mit einer Zahnstange 6 starr miteinander verbunden. In die Zähne der Zahnstange greifen diejenigen eines Ritzels 7 ein. Die Ritzelwelle ist nach außen hin durchgeführt, und mit ihr wird die zu schließende Tür drehfest verbunden.

Die Kolben-Zahnstangeneinheit wird durch Drehen des Ritzels 7 beispielsweise in Pfeilrichtung 8 von links nach rechts verschoben, wodurch zwei konzentrisch angeordnete, sich einenends am Federkolben abstützende Rückstell-Druckfedern 9 und 10 gespannt werden. Diese Federn liegen andernends an einem Federteller 11 an, der sich im Bereich des freien Endes einer Federhaube 12 befindet. Auf der linken Seite ist das Zylindergehäuse 1 durch einen stopfenartigen Gehäuseboden 13 dicht verschlossen. Er ist eingeschraubt und mittels eines Dichtrings 14 gegen das Zylindergehäuse abgedichtet.

Durch den Gehäuseboden 13 und den Dämpfungskolben 2 sowie das Zylindergehäuse 1 wird ein vorderer Hydraulikraum 15 definiert. Ein hinterer Hydraulikraum 16 erstreckt sich vom Dämpfungskolben 2 bis zum Boden der Federhaube 12. Er nimmt sowohl die Kolbenstange 5 als auch den Federkolben 3 und die Rückstell-Druckfedern 9, 10 auf. Weil sich bei einem Vergrößern des vorderen Hydraulikraums 15 der hintere Hydraulikraum 16 verkleinert, muß das in letzterem befindliche Medium, insbesondere Hydrauliköl, am Federkolben 3 vorbei und/oder durch diesen hindurchfließen können. Zu diesem Zwecke kann beispielsweise in den Federkolben 3 eine symbolisch eingezeichnete Ventileinheit 17 eingebaut sein. Im übrigen könnte man den Dämpfungskolben 2, den Federkolben 3 und die Kolbenstange 5 zusammen als einen einzigen mit einer Ausnehmung versehenen Kolben des Türschließers ansehen, wobei in diese Ausnehmung das Ritzel 7 hineinragt. Die Federhaube 12 stellt einen Teil des Türschließergehäuses dar, und sie ist über ein Gewinde 18 sowie eine entsprechende Abdichtung an dieser Stelle mit dem Zylindergehäuse 1 verbunden.

Fig. 1 zeigt den bzw. die Kolben 2 und 3 in ihrer Verschiebe-Ausgangsstellung bei geschlossener Tür. Wird letztere geöffnet, so führt dies, wie gesagt, zu einem Drehen des Ritzels in Pfeilrichtung 8 und zu einer Verschiebebewegung der Kolben 2 und 3 im Sinne des Pfeils 19. Dabei werden nicht nur die Federn 9 und 10 gespannt, vielmehr wird auch Öl aus dem hinteren Hydraulikraum 16 herausgepresst und in den vorderen Hydraulikraum 15 befördert.

Entsprechend dimensionierte Querschnitte erlauben ein zügiges Überströmen vom Raum 16 in den Raum 15. Das Medium fließt hierbei durch einen Überströmkanal 20 eines Verschlußorgans 21 eines Überströmventils 22. Er verläuft in seinem in Fig. 2 rechten Teil zentrisch zur geometrischen Achse des Verschlußorgans 21 bzw. Überströmventils 22, während sein linker Teil schräg hierzu verläuft. Dies hängt damit zusammen, daß das Verschlußorgan 21 an seinem dem Ventilsitz 23 zugeordneten Ende eine unmittelbar mit dem Ventilsitz zusammenwirkende Kugel 24 befindet. Der zentrisch verlaufende Teil des Überströmkanals besteht aus zwei Teilen, weil das Ventil-Verschlußorgan 21 seinerseits aus zwei Elementen aufgebaut ist. Das größere Element 25 nimmt die Kugel 24 und den winkelförmigen Kanal auf, während das kleinere Element 26 nur ein zentrisch verlaufendes Kanalstück aufweist und mit dem größeren über eine Gewinde 27 verbunden ist. Seine Funktion liegt in der zusätzlichen Begrenzung des Ventilwegs. Beide bestehen aus einem Schaft mit jeweils einem Außenbund. In den Außenbund des größeren Elements 25 ist ein Dichtring, insbesondere O-Ring 28, eingelassen. Er dichtet gegenüber einer Bohrung des Ventilgehäuses 29 ab. Dieses ist in den Dämpfungskolben 2 eingeschraubt. Die Gewindeverbindung ist mit 30 bezeichnet. Ein Dichtring am Übergang vom Schaft zum Außenbund des hülsenförmigen Gehäuses 29 trägt die Bezugszahl 31. Am freien Schaftende ist eine Stützscheibe 32 für das eine Ende einer Belastungsfeder 33 eingesetzt, deren anderes Ende sich am Außenbund des größeren Elements 25 abstützt. Es ermöglicht auch die Montage. Die Stützscheibe 32 kann durch Umbördelung festgehalten werden, und sie nimmt den Bund des kleinen Elements 26 auf. Eine zentrische Bohrung am in Fig. 2 linken Ende des Ventilgehäuses 29 bildet innen den erwähnten Ventilsitz 23, und sie wird von außen nach innen von dem zapfenartigen Ende 35 eines Auflaufglieds 34 durchsetzt. Dieses hält das Überströmventil 22 in der gezeichneten Stellung des Dämpfungskolbens 2, also bei geschlossener Tür und kurz davor, offen. Die Belastungsfeder 33 ist dann gespannt bzw. stärker gespannt als in der Schließstellung des Ventils 22. Wenn die Tär geöffnet wird, also bei einer Verschiebung der Kolben in Pfeilrichtung 19, bewegt sich der Ventilsitz 23 in Richtung Verschlußorgan bzw. Kugel 24. Tatsächlich wandert aber die Kugel 24 bzw. das Verschlußorgan 21 aufgrund der Kraft der Feder 33 gegen den Ventilsitz 23 hin. Weil sich jedoch bei dieser Kolbenverschiebung der Druck im hinteren Hydraulikraum 16 erhöht, baut sich in dem bei dieser Kolbenverschiebung als Zuströmraum des Ventils 22 dienenden Ventilraum 37 ebenfalls ein Überdruck auf, welcher das Überströmventil 22 offenhält. Wenn der Druck zwischen dem vorderen und dem hinteren Hydraulikraum ausgeglichen ist, so schließt das Überströmventil 22. Bei einem Öffnungswinkel von beispielsweise etwa 90_{°} drücken die Rückstell-Druckfedern 9 und 10 die Kolben 3 und 2 entgegen dem Pfeil 19 von rechts nach links. Das nunmehr aus dem vorderen Hydraulikraum 15 verdrängte Medium strömt dabei in bekannter und deshalb nicht näher gezeigten Weise (z.B. gemäß DE-GM 85 26 660) über wenigstens einen Kanal und mindestens ein Drosselventil im Zylindergehäuse 1. Aufgrund der Drosselwirkung kann sich die Kraft der Federn 9 und 10 nur sehr langsam auswirken, und dies führt dann in der angestrebten Weise zu einem langsamen Schließen der Tür.

Kurz bevor die Kolben 2 und 3 ihre Verschiebeendlange erreicht haben, läuft die Kugel 24 am zapfenartigen Ende 35 des Auflaufglieds 34 auf und öffnet das Überströmventil 22. Dadurch findet ein schneller Druckausgleich vom vorderen zum hinteren Hydraulikraum 16 statt. Die schließendbewegung läuft infolgedessen ungedrosselt ab, und damit kann die Kraft der Federn 9 und 10 voll zur Betätigung einer Schloßfalle in einem Schloß der mit diesem Türschließer ausgestatteten Tür ausgenutzt werden.

Wenn die teilweise geöffnete Tür gewaltsam zugedrückt wird, so führt dies zu einem stärkeren Druckanstieg im vorderen Hydraulikraum 15. Dieser Druck ist dann groß genug, um die Kraft der Belastungsfeder 33 des Überströmventils 22 zu überwinden. Somit fließt der Großteil des Mediums nicht mehr über den oder die genannten Drosselkanäle und Drosselventile, sondern durch das Überströmventil 22, wobei dann der Ventilraum 37 den Abströmraum bildet. Falls man in einer Öffnungs;Zwischenstellung die Tür freigibt, schließt das Uberströmventil 22, und die Schließbewegung erfolgt dann zunächst gedrosselt in der vorstehend geschilderten Weise.

Aus dem Vorstehenden wird deutlich, daß die Größe der Schließendbewegung mit ungedrosseltem Überströmen des Mediums von vorderen Hydraulikraum 15 zum hinteren Hydraulikraum 16 davon abhängt, wann das Verschlußorgan, oder genau gesagt, dessen Kugel 24 am Auflaufglied 34 bzw. dessen zapfenartigem Ende 35 auftrifft. Bei den bekannten Türschließern handelt es sich insoweit nachteiligerweise um eine feststehende Größe.

Erfindungsgemäß kann nun der Schließwinkel, ab welchem die Tür ungedrosselt schließt, innerhalb eines vorgegebenen Bereichs eingestellt werden. Zu diesem Zwecke ist das Auflaufglied 34 mit einem Einstellglied 36 gekuppelt. Es ist, wie insbesondere Fig. 2 deutlich zeigt, drehbar und unverschiebbar im Gehäuseboden 13 gelagert. Zu diesem Zwecke greift ein Sprengring 38 in einander gegenüberliegende Nuten des Gehäusebodens und des Einstellglieds 36. Letzteres ist mit einer schraubenförmigen Steuernut 39 ausgestattet, in welche ein verdickter Kopf 40 eines Steueransatzes 41 am in Fig. 2 linken Ende des Auflaufglieds 34 eingreift. Außer dem verdickten Kopf besteht des Steueransatz 41 aus einem dünnen, zentrischen Schaft. Außerdem ist das Einstellglied 36 mit einer von außen zugänglichen Aufnahme 42 für ein Verstellwerkzeug ausgestattet, insbesondere mit einem Schlitz, Kreuzschlitz oder Innensechskant. Durch Drehen des Einstellglieds 36 in der einen oder anderen Drehrichtung erreicht man ein Verschieben des Einstellglieds 36 in Richtung des Pfeils 43 oder in Gegenrichtung und damit ein früheres oder späteres Öffnen des Überströmventils 22. Das Auflaufglied 34 ist gegenüber seiner Verschiebebohrung im Gehäuseboden 13 mittels eines Dichtrings, insbesondere eines O-Rings 44, abgedichtet. Außerdem sieht man aus Fig. 2, daß die Drehachse des Einstellglieds 36 parallel zur Verschiebeachse des Auflaufglieds 34 und des Ventil-Verschlußorgans 21 verläuft, gegenüber dieser Achse aber seitlich versetzt ist.

Durch die Kombination der geschilderten Funktionen über ein problemlos zu fertigendes und zu montierendes Überströmventil 20 und seine Verbindung mit einem vestellbaren Auflaufglied 34 erreicht man einen einfachen sowie preisgünstigen Aufbau und erstmals auch die Möglichkeit, die Größe der Schließendbewegung in einem vorgegebenen Rahmen zu verändern bzw. einzustellen.

## Patentansprüche

1. Türschließer mit einem Drehglied (7), dessen Bewegung in eine Verschiebebewegung einer Kolbenstange (5) umsetzbar ist, wobei die wenigstens einen Dämpfungskolben (2) tragende Kolbenstange (5) beim Öffnen der Tür gegen die Kraft zumindest einer Rückstelldruckfeder (9, 10) verschiebbar ist, mit mindestens einem ein federbelastetes (33) Verschlußorgan (21) aufweisenden Überströmventil (22) im Dämpfungskolben (2), welches einen zwischen dem Dämpfungskolben (2) und einem Gehäuseboden (13) gelegenen vorderen Hydraulikraum (15) mit einem hinter dem Kolben (2) gelegenen hinteren Hydraulikraum (16) hydraulisch verbindet, wobei außerdem der vordere und hintere Hydraulikraum über mindestens einen Drosselkanal und wenigstens ein Drosselventil zusätzlich hydraulisch verbunden sind, dadurch gekennzeichnet, daß am Gehäuseboden (13) ein Auflaufglied (34) angebracht ist, welches sich im Bewegungsbereich der Schließendbewegung des Verschlußorgans (21) des Überströmventils (22) befindet, wobei das Verschlußorgan (21) bei geschlossener Tür und während der Schließendbewegung offen ist und am Auflaufglied (34) anliegt, während es bei offener Tür und während der übrigen Schließbewegung der Tür von seiner Belastungsfeder (33) in der geschlossenen Stellung gehalten ist.

2. Türschließer nach Anspruch 1, dadurch gekennzeichnet, daß das Verschlußorgan (21) des Überströmventils (22) mit mindestens einem Überströmkanal (20) versehen ist, der den hinteren Hydraulikraum (16) mit dem bei einer Durchströmung des Ventils vom vorderen (15) zum hinteren Hydraulikraum (16) den Hinterdruckraum des Überströmventils (20) bildenden Ventilraum (37) hydraulisch verbindet.

3. Türschließer nach Anspruch 1 oder 2, dadurch gekennzeichnet, daß das Auflaufglied (34) bei geschlossener Tür den Ventilsitz (23) des Überströmventils (22) durchsetzt, insbesondere mit einem im Querschnitt reduzierten Auflaufende.

4. Türschließer nach wenigstens einem der vorhergehenden Ansprüche, dadurch gekennzeichnet, daß das Verschlußorgan (21) des Uberströmventils (22) an seinem der Ventilsitz (23) zugeordneten Ende ballig ausgebildet ist oder eine Kugel (24) trägt.

5. Türschließer nach wenigstens einem der vorhergehenden Ansprüche, dadurch gekennzeichnet, daß das Verschlußorgan (21) des Uberströmventils (22) mittels eines eingelassenen Dichtrings, insbesondere O-Rings (28), gegenüber der Bohrung seines Ventilgehäuses (29) abgedichtet ist.

6. Türschließer nach Anspruch 5, dadurch gekennzeichnet, daß der Überströmkanal (20) des Verschlußorgans (21) zwischen der Kugel (24) und dem Dichtring (28) einerseits und am kugelabge wandten Schaftende andererseits, vorzugsweise zentrisch nach außen mündet.

7. Türschließer nach wenigstens einem der vorhergehenden Ansprüche, dadurch gekennzeichnet, daß das Verschlußorgan (21) des Uberströmventils (22) zweiteilig ausgebildet ist, wobei beide Teile (25, 26) im wesentlichen aus einem Schaft mit Außenbund bestehen und vorzugsweise über ein Gewinde (27) miteinander verbunden sind.

8. Türschließer nach Anspruch 7, dadurch gekennzeichnet, daß sich die Belastungsfeder (33) des Verschlußorgans (21) des Überströmventils (22) am Außenbund des größeren, ventilsitzseitigen Verschlußorgan-Elements (25) einerseits sowie einer im Ventilgehäuse (29) gehaltenen, zwischen den Außenbunden angeordneten Stützscheibe (32) od. dgl. andererseits abstützt.

9. Türschließer nach wenigstens einem der vorhergehenden Ansprüche, dadurch gekennzeichnet, daß das Gehäuse (29) des Überströmventils (22) flüssigkeitsdicht in den Dämpfungskolben (2) eingesetzt, insbesondere eingeschraubt, ist.

10. Türschließer nach wenigstens einem der vorhergehenden Ansprüche, dadurch gekennzeichnet, daß das Auflaufglied (34) abgedichtet, verschieb-und festsetzbar im Gehäuseboden (13) gelagert ist.

11. Türschließer nach Anspruch 10, dadurch gekennzeichnet, daß das Auflaufglied (34) an seinem von Überströmventil (22) abgewandten Ende einen in eine Steuernut (39) eines Einstellglieds (36) eingreifenden Ansatz (41) aufweist, wobei die Steuernut eine Verstellbewegung des Einstellglieds (36) in eine Verschiebebewegung des Auflaufglieds (34) umsetzt.

12. Türschließer nach Anspruch 11, dadurch gekennzeichnet, daß das Einstellglied (36) ein im Gehäuseboden (13) gelagertes Drehglied ist, dessen Drehachse parallel zur Längsachse des im wesentlichen bolzenartigen Auflaufglieds (34) verläuft, wobei das Einstellglied (36) mit einer schraubenförmigen Steuernut (39) versehen ist, in welche ein verdickter Kopf (40) eines Steueransatzes (41) des Einstellglieds (36) eingreift.

13. Türschließer nach Anspruch 12, dadurch gekennzeichnet, daß das Einstellglied (36) mit einer von außen zugänglichen Aufnahme (42) für ein Verstellwerkzeug, insbesondere mit einem Schraubendreherschlitz, versehen ist.

## Claims

1. Door closing device with a rotating element (7), the movement of which can be converted into a displacement movement of a piston rod (5), the piston rod (5) which bears at least one damping piston (2) being displacable when the door is opened against the force of at least one restoring pressure spring (9, 10), with at least one overflow valve (22) which has a spring-loaded (33) closure member (21) in the damping piston (2) and which hydraulically connects a front hydraulic chamber (15) which is positioned between the damping piston (2) and a housing base (13) to a rear hydraulic chamber (16) which is positioned behind the piston (2), the front and rear hydraulic chambers moreover being hvdraulically connected by means of at least one throttle duct and at least one throttle valve and a primary element (34) being attached to the housing base (13), which element is situated in the area of movement of the closing final movement of the closure member (21) of the overflow valve (22), the closure member (21) being open when the door is closed and during the closing final movement and abuttina against the primary element (34) whilst being retained in the closed position by its loading spring (33) when the door is open and during the remaining closing movement of the door, characterized in that the closure member (21) of the overflow valve (22) is provided with at least one overflow duct (20) which hydraulically connects the rear hydraulic chamber (16) with the valve chamber (37), forming the rear pressure chamber of the overflow valve (20) when the valve is flowed through from the front hydraulic chamber (15) to the rear hvdraulic chamber (16): and in that the closure member (21) of the overflow valve (22) is sealed opposite the boring of its valve housing (29) by means of an embedded sealing ring, in particular an O-Ring (28), the overflow duct (20) of the closure member (21) opening out centrally to the outside on the one hand between the end thereof disposed at the valve seat (23) and the sealing ring (28) inclined to the direction of displacement and on the other hand opening out centrally to the outside at the shaft end opposite the ball.

2. Door closing device according to claim 1, characterized in that the primary element (34) penetrates the valve seat (23) of the overflow valve (22) when the door is closed, in particular with a primary end with a reduced cross-section.

3. Door closing device according to claims 1 or 2, characterized in that the closure member (21) of the overflow valve (22) is formed in a spherical manner at its end associated with the valve seat (23) or bears a ball (24) and is formed in two parts, both parts (25, 26) comprising essentially a shaft with outer band and preferably being joined together by means of a thread (27).

4. Door closing device according to claim 3, characterized in that the loading spring (33) of the closure member (21) of the overflow valve (22) is supported at one end on the outer band of the larger closure member element (25) at the valve seat side or the like, and at the other end on a support disk (32) secured in the valve housing (29) and disposed between the outer bands.

5. Door closing device according to at least one of the preceding claims, characterized in that the housing (29) of the overflow valve (22) is inserted, in particular is screwed in, in a fluid-tight manner in the damping pistons (2).

6. Door closing device according to at least one of the preceding claims, characterized in that the primary element (34) has at its end used by the overflow valve (22) an attachment (41) which engages in a control groove (39) of a setting element (36), the control groove converting an adjusting movement of the setting element (36) into a displacement movement of the primary element (34).

7. Door closing device according to claim 6, characterized in that the setting element (36) is a rotating element mounted in the housing base (13), and of which the rotating axis extends parallel to the longitudinal axis of the essentially bolt-like primary element (34), the setting element (36) being provided with a screw-shaped control groove (39) in which a thickened head (40) of a control attachment (41) of the setting element (36) engages.

8. Door closing device according to claim 7, characterized in that the setting element (36) is provided with an accommodating device (42) accessible from the outside for an adjusting tool, in particular with a screw driver slit.

## Revendications

1. Ferme-porte comprenant un organe tournant (7) dont le mouvement peut être transformé en un mouvement de coulissement d'une tige de piston (5), cependant que la tige de piston (5) qui porte au moins un piston d'amortissement (2) peut être déplacée lors de l'ouverture de la porte à l'encontre de la force d'au moins un ressort de compression de rappel (9, 10), comprenant dans le piston d'amortissement (2) au moins un clapet de passage (22) qui comporte un organe de fermeture (21) chargé par un ressort (33) et qui relie hydrauliquement une chambre hydraulique antérieure (15) située entre le piston d'amortissement (2) et un fond (13) de l'enveloppe à une chambre hydraulique postérieure (16) située derrière le piston (2), cependant qu'en outre, les chambres hydrauliques antérieure et postérieure sont de plus reliées hydrauliquement par au moins un canal d'étranglement et au moins un clapet d'étranglement, et qu'est monté sur le fond (13) de l'enveloppe un organe d'ouverture (34) qui se trouve dans la zone de déplacement du déplacement final de fermeture de l'organe de fermeture (21) du clapet de passage (22), l'organe de fermeture (21) étant ouvert et reposant sur l'organe d'ouverture (34) lorsque la porte est fermée et pendant le déplacement final de fermeture, alors qu'il est maintenu en position fermée par son ressort de charge (33) lorsque la porte est ouverte et pendant le reste du déplacement de fermeture de la porte, caractérisé par le fait que l'organe de fermeture (21) du clapet de passage (22) est muni d'au moins un canal de passage (20) qui relie hydrauliquement la chambre hydraulique postérieure (16) à la chambre (37) du clapet qui constitue la chambre de pression amont du clapet de passage (22) lorsque le clapet est traversé de la chambre hydraulique antérieure (15) vers la chambre hydraulique postérieure (16), et par le fait que l'organe de fermeture (21) du clapet de passage (22) est rendu étanche par rapport au perçage de son enveloppe de clapet (29) au moyen d'une bague d'étanchéité enchâssée, en particulier d'un joint torique (28), cependant que le canal de passage (20) de l'organe de fermeture (21), d'une part est incliné par rapport à la direction de déplacement entre son extrémité (24) située au niveau du siège (23) du clapet et la bague d'étanchéité (28) et, d'autre part, débouche vers l'extérieur de manière centrée au niveau de l'extrémité de la tige qui est opposée à la bille.

2. Ferme-porte selon la revendication 1, caractérisé par le fait que, lorque la porte est fermée, l'organe de butée (34) traverse le siège de clapet (23) du clapet de passage (22), en particulier par une extrémité de contact dont la surface transversale est réduite.

3. Ferme-porte selon la revendication 1 ou 2, caractérisé par le fait que l'organe de fermeture (21) du clapet de passage (22) est bombé ou porte une bille (24) à son extrémité associée au siège (23) du clapet, et qu'il est réalisé en deux parties, ces deux parties (25, 26) se composant pour l'essentiel d'une tige munie d'un collet extérieur et étant reliées entre elles, de préférence par l'intermédiaire d'un filetage (27).

4. Ferme-porte selon la revendication 3, caractérisé par le fait que le ressort de charge (33) de l'organe de fermeture (21) du clapet de passage (22) s'appuie d'un côté sur le collet extérieur du plus grand élément (25) de l'organe de fermeture qui est situé du côté du siège du clapet, et, de l'autre côté, sur une rondelle d'appui (32) ou similaire maintenue dans l'enveloppe (29) du clapet et disposée entre les collets extérieurs.

5. Ferme-porte selon l'une au moins des revendications précédentes, caractérisé par le fait que l'enveloppe (29) du clapet de passage (22) est insérée de manière étanche au fluide, en particulier par vissage, dans le piston d'amortissement (2).

6. Ferme-porte selon l'une au moins des revendications précédentes, caractérisé par le fait que l'organe de butée (34) comporte, à son extrémité opposée au clapet de passage (22), un prolongement (41) qui pénètre dans une rainure de commande (39) d'un organe de réglage (36), la rainure de commande transformant un mouvement de réglage de l'organe de réglage (36) en un mouvement de coulissement de l'organe de butée (34).

7. Ferme-porte selon la revendication 6, caractérisé par le fait que l'organe de réglage (36) est un organe tournant qui est monté dans le fond (13) de l'enveloppe et dont l'axe de rotation s'étend parallèlement à l'axe longitudinal de l'organe de butée (34) pour l'essentiel en forme de tenon, l'organe de réglage (36) étant muni d'une rainure de commande (39) en forme de vis dans laquelle pénètre une tête élargie (40) d'un prolongement de commande (41) de l'organe de réglage (36).

8. Ferme-porte selon la revendication 7, caractérisé par le fait que l'organe de réglage (36) est muni d'un logement (42) accessible de l'extérieur et destiné à un outil de réglage, en particulier d'une fente pour tournevis.
